# EUROPÄISCHE PATENTSCHRIFT

(11) **EP 0 790 204 B1**
(45) Veröffentlichungstag und Bekanntmachung des Hinweises auf die Patenterteilung: **02.05.2002**
(21) Anmeldenummer: 97100853.7
(22) Anmeldetag: 21.01.1997
(51) Int. Cl.: B65H 5/28, B65H 23/08, B65H 18/14, B65H 29/00

(54) **Verfahren und Vorrichtung zum Abwickeln von Druckprodukten in Schuppenformation**
Method and device for unwinding printed products in imbricated formation
Méthode et dispositif pour dérouler des produits imprimés en formation imbriquée

(30) Priorität: 16.02.1996 CH 41496
(43) Veröffentlichungstag der Anmeldung: 20.08.1997
(73) Patentinhaber: Ferag AG, 8340 Hinwil (CH)
(72) Erfinder: Vollenweider, Jürg, 8320 Fehraltorf (CH)
(74) Vertreter: Frei, Alexandra Sarah

(56) Entgegenhaltungen:
- EP-A- 0 232 553
- FR-A- 1 306 131
- GB-A- 2 107 681
- US-A- 1 883 222
- US-A- 4 637 198
- US-A- 5 158 242
- US-A- 5 174 518

## Beschreibung

Die Erfindung liegt auf dem Gebiete der Weiterverarbeitung von Druckprodukten und betrifft ein Verfahren nach dem Oberbegriff des ersten unabhängigen Patentanspruchs und eine Vorrichtung zur Durchführung des Verfahrens. Verfahren und Vorrichtung dienen insbesondere dazu, Druckprodukte, die in Form eines Schuppenstromes mit Hilfe eines Wickelbandes auf einen Wickelkern aufgewickelt sind, abzuwickeln, das heisst aus dem Wickel wieder einen Schuppenstrom herzustellen.

Es gehört zum Stande der Technik, Druckprodukte beispielsweise für eine Zwischenlagerung oder für eine Auslieferung an einen Weiterverarbeiter in Form eines Schuppenstromes einer sogenannten Wickelstation zuzuführen und in der Wickelstation mit Hilfe eines Wickelbandes auf einen Wickelkern zu wickeln. Es gehört ebenso zum Stande der Technik, Wickel auf Abwickelstationen, die den Wickelstationen sehr ähnlich sind, wieder abzuwickeln, das heisst, wieder in einen Schuppenstrom zu wandeln. Wickelstationen und Abwickelstationen sind beispielsweise beschrieben in den Publikationen EP-447903 (US-5158242) EP-447498 (US-5176333) oder GB-2107681.

Auf- und Abwickeln werden mit den genannten, bekannten Vorrichtungen beispielsweise folgendermassen durchgeführt:

Für das Aufwickeln der Druckprodukte wird ein leerer Wickelkern mit einem Wickelband, von dem beispielsweise ein Ende am Wickelkern befestigt ist und das auf dem Wickelkern aufgerollt ist, auf der Antriebswelle der Wickelstation aufgebracht und das Wickelband wird vom Wickelkern auf eine Zwischenrolle gewickelt. Dann wird der Wickelkern über die Antriebswelle angetrieben und der Schuppenstrom zwischen Band und Wickelkern zugeführt und mit dem Band auf den Wickelkern aufgewickelt, wobei das Wickelband gespannt ist. Nach Beendigung des Wickelvorgangs wird das freie WickelbandEnde auf einem darunter liegenden Wickelbandbereich befestigt und der Wickel wird von der Wickelstation genommen.

Typische, nach dem oben skizzierten Wickelverfahren hergestellte Wickel haben ein Gewicht von bis zu ca. 500kg und einen Durchmesser von bis zu ca. 2m. Die für das Wickeln notwendige Wickelbandlänge ist grösser, wenn die Dicke des Schuppenstromes klein ist. Typische Wickelbänder sind bis zu 300m lang, sie sind üblicherweise mit ihrem einen Ende am Wickelkern befestigt und weisen am anderen Ende Verschlussmittel, beispielsweise Klettengewebe oder wärmeaktivierbare Klebefolien auf. Die Wickel sind nur stabil, wenn die Orientierung der Produkte (Lage von Faltkanten etc.) im Wickel, der Schuppenabstand und die Bandspannung sorgfältig aufeinander abgestimmt sind.

Eine Zwischenlagerung von Druckprodukten ist überall da notwendig, wo Produkte zu einem Zeitpunkt hergestellt werden und zu einem davon beabstandeten Zeitpunkt weiterverarbeitet werden. Der Abstand zwischen Verarbeitungsschritten kann zusätzlich zu seiner zeitlichen Ausdehnung auch eine örtliche Ausdehnung haben, das heisst die Druckprodukte können während der "Zwischenlagerung" auch mehr oder weniger weit transportiert werden.

Ein Beispiel für einen Prozess, in dem zwischengelagerte und/oder transportierte Druckprodukte weiterverarbeitet werden, ist die Herstellung von Zeitungen und Zeitschriften, die neben hochaktuellen Bestandteilen nicht nur weniger aktuelle, das heisst vorher herstellbare Bestandteile, sondern auch ebenso weniger aktuelle Beilagen enthalten. Derartige Produkte werden beispielsweise hergestellt, indem dem aus einer Druckmaschine direkt anfallenden, aktuellsten Bestandteil jedes herzustellenden Produktes in Sammel-, Einsteck- und/oder Zusammentragsystemen die weniger aktuellen, das heisst zu einem früheren Zeitpunkt hergestellten Bestandteile und Beilagen zugeführt werden. Die zuzuführenden Produkte können dabei die verschiedensten Formen aufweisen, das heisst es kann sich um zusätzliche Bunde für Zeitungen, um zusätzliche Bogen für Zeitschriften, um gefaltete oder geheftete Prospekte, um Postkarten, um Musterbeutel und um vieles anderes mehr handeln.

Zum Abwickeln eines Wickels wird dieser auf der Antriebswelle einer Abwickelstation aufgebracht. Das Wickelband wird unter Aufrechterhaltung der Bandspannung gelöst und auf eine Zwischenrolle geführt. Dann werden das Band und der Schuppenstrom zusammen vom Wickel abgewickelt, wobei die Bandspannung weiterhin aufrechterhalten wird. Nach Beendigung des Abwickelns kann das Wickelband zurück auf den leeren Wickelkern gewickelt werden.

In den oben kurz beschriebenen Wickelstationen sind die Wickel mit horizontaler Wickelachse angeordnet. In der Publikation US-4637198 ist auch eine Wickelstation mit senkrechter oder schiefer Wickelachse beschrieben.

Zum Aufwickeln wird üblicherweise der entstehende Wickel angetrieben und das Band wird durch Bremsung gespannt gehalten. Beim Abwickeln wird das Band vom Wickel abgezogen und das Band wird gespannt gehalten durch Bremsung der Wickelrotation. Für die Bremsung der Wickelrotation werden Bremsmittel vorgeschlagen, die am Wickelkern oder an der Welle, auf der der Wickelkern montiert ist, angreifen. Aus dem Bereich des Abwickelns von auf Rollen aufgewickeltem, bahnförmigem Material sind auch Bremsmittel bekannt, die an den Stirnflächen der Rollen angreifen (wie beschrieben z.B. in den Publikationen US-5174518 oder US-1883222). Ein Antrieb eines Wickels zum Aufwickeln von Druckprodukten, welcher Antrieb an den Wickelstirnflächen angreift, wird beschrieben in der Publikation EP-0232553.

Die Tendenz in diesem Bereiche geht dahin, nicht nur immer mehr Teilprodukte zu einem Endprodukt zu vereinen, sondern auch dahin, durch Zusammenführen verschiedener Teilprodukte die Endprodukte möglichst individuell zu gestalten. Diese Tendenz führt im Vorrichtungsbereich zu Systemen mit immer mehr Zuführungsstellen, also zu Systemen, die immer mehr Platz beanspruchen (länger werden). Dabei sind die Zuführungsstellen aber gegebenenfalls nicht mehr voll ausgelastet.

Von der Funktion her ist der Platz, den eine Zuführungsstelle an einem Verarbeitungssystem, beispielsweise an einer Sammelstrecke oder einer Sammeltrommel benötigt, nur wenig grösser als die Breite des entstehenden Endproduktes. Zuführungsstellen, die in Gruppen von je einer Person bedient werden, sind auch effektiv nicht breiter. Zuführungsstellen, die mit Anlegern ausgerüstet sind, sind ebenfalls nicht viel breiter, da die Anleger gestaffelt angeordnet werden können. Die Anleger werden üblicherweise ebenfalls durch Personen mit Stapeln entsprechender Produkte versorgt, wobei für den Durchgang der Bedienungsperson nicht viel Platz vorgesehen werden muss.

Anders als für die oben beschriebenen Zuführungsstellen wird der Platzbedarf bedeutend grösser, wenn die Zuführungsstellen mit Wickelstationen ausgerüstet werden sollen, damit Produkte ab Wickeln zugeführt werden können. Da die Wickel üblicherweise mit einem Bodenfahrzeug (Hubstapler, verfahrbare Kassette) an die Wickelstation geführt werden, kann auch durch eine Staffelung von Wickelstationen kaum genügend Raum geschafft werden. Das heisst mit anderen Worten, mit Wickelstationen ausgerüstete Zuführungsstellen benötigen mehr als ihren funktionsmässig unabdingbaren Raum entlang einer Weiterverarbeitungsstrecke. Auch bei einer Zuführung der Wickel von oben ist der Raumbedarf grösser als bei anders ausgerüsteten Zuführungsstellen, denn der Wickel muss auf der Welle der Wickelstation aufgebracht werden, das heisst es muss Raum zur Verfügung sein, der mindestens der doppelten Wickelbreite bzw. Produktebreite entspricht. Dies bedeutet, dass es in bestehenden Gebäuden oft nicht möglich ist, weitere Zuführungsstellen mit Wickelstationen an Verarbeitungsstrecken anzufügen oder anders ausgerüstete Zuführungsstellen neu mit Wickelstationen zu bestücken.

Dazu kommt, dass eine Abwickelstation eine recht aufwendige Anlage ist, deren Anschaffung sich nur rechtfertigt, wenn sie im Betrieb zu einem sehr hohen Grad ausgelastet ist.

Die Erfindung stellt sich nun die Aufgabe, ein Verfahren aufzuzeigen und eine Vorrichtung zu schaffen, mit denen die obengenannten Nachteile, die bekannte Wickelstationen in engen Platzverhältnissen und bei variierender Auslastung mit sich bringen, umgangen werden können. Das heisst mit anderen Worten, das erfindungsgemässe Verfahren und die erfindungsgemässe Vorrichtung soll es ermöglichen, Druckprodukte ab Wickeln in einen Weiterverarbeitungsprozess zuzuführen, derart, dass der durch die Vorrichtung eingenommene Platz minimal und der vorrichtungsbedingte Aufwand gering ist. Trotzdem soll ein problemloses und auch diskontinuierliches Abwickeln möglich sein.

Diese Aufgabe wird gelöst durch das Verfahren und die Vorrichtung wie sie in den Ansprüchen definiert sind.

Wie oben bereits erwähnt, wird der Platzbedarf entlang einer Verarbeitungsstrecke für eine Zuführung ab Abwickelstation im wesentlichen verdoppelt dadurch, dass der Wickel zum Abwickeln auf eine Welle aufgebracht werden muss, insbesondere dann, wenn die Welle im wesentlichen parallel zur Verarbeitungsstrecke ausgerichtet ist. Es ist deshalb die grundlegende Idee der Erfindung, den Abwickelvorgang ohne Welle durchzuführen. Die im traditionellen Abwickelvorgang von der Welle übernommene Bremsfunktion, die zur Aufrechterhaltung der Bandspannung während dem Abwickeln notwendig ist, wird gemäss Erfindung im wesentlichen durch eine Reibkraft übernommen, welche Reibkraft zwischen mindestens einer der Stirnseiten des Wickels und einer entsprechenden Vorrichtungsfläche erzeugt wird. Die Reibung verhindert auch im Stillstand eine Wickel-interne Bandentspannung durch eine Rotation des nicht auf einer Welle rotationsgesicherten Wickelkerns.

Das erfindungsgemässe Verfahren besteht darin, den abzuwickelnden Wickel auf eine schiefe Auflagefläche aufzulegen, wobei die Auflagefläche derart ausgestaltet ist, dass beim Abwickeln zwischen Wickel-Stirnseite und Auflagefläche eine für die Bremsfünktion genügende Reibung entsteht. Der Wickel wird gleichzeitig in Richtung Schwerkraft auf seinem Umfang gestützt durch ein Stützmittel, das der Abwickelbewegung im wesentlichen folgt und das zudem die hangabtreibende Komponente des Wickelgewichtes mindestens teilweise aufnimmt. Das Stützmittel ist im wesentlichen stationär, sodass das Wikkelzentrum während dem Abwickeln auf der Auflagefläche gegen das Stützmittel rutscht, auch dies eine Bewegung, die im wesentlichen über die Reibung zwischen Wickel und Auflagefläche steuerbar ist.

Die für ein problemloses Abwickeln verschiedener Produkte variierbaren Parameter des erfindungsgemässen Verfahrens sind: der Steigungswinkel der Auflagefläche, der Reibungskoeffizient zwischen Wickel und Auflagefläche (bzw. zwischen Wickel oder Auflagefläche und einem entsprechenden Zwischenelement) und gegebenenfalls zusätzliche Vorrichtungsteile zur teilweisen Aufnahme der hangabtreibenden Kraft.

Beispielhafte Varianten des erfindungsgemässen Verfahrens und beispielhafte Ausführungsformen der erfindungsgemässen Vorrichtung werden im Zusammenhang mit den folgenden Figuren im Detail beschrieben. Dabei zeigen:
- **Figuren 1 und 2**: das Prinzip des erfindungsgemässen Verfahrens durch schematische Darstellungen einer beispielhaften Vorrichtung mit Blickwinkel im wesentlichen senkrecht zur Wickelachse (Figur 1) und mit Blickwinkel im wesentlichen parallel zur Wickelachse (Figur 2);
- **Figuren 3 bis 5**: weitere Ausführungsformen der erfindungsgemässen Vorrichtung im Schnitt parallel zur Wickelachse;
- **Figur 6**: eine perspektivische Darstellung einer Gruppe von Zuführungsstellen, die mit erfindungsgemässen Vorrichtungen ausgerüstet sind.

**Figuren 1 und 2** zeigen schematisch das erfindungsgemässe Verfahren, in Figur 1 mit Blick senkrecht zur Achse eines auf der Auflagefläche positionierten Wickels und in Figur 2 mit Blick parallel zu dieser Achse.

**Figur 1** zeigt als wesentliche Vorrichtungsbestandteile: eine schiefe Auflagefläche 10, die einen Steigungswinkel α aufweist, und ein Stützmittel 20, wobei Auflagefläche 10 und Stützmittel 20 derart angeordnet sind, dass sie gemeinsam einen Wickel 1 in einer definierten Position halten können. Der Wickel 1 mit der Wickelachse A besteht aus einem Wickelkern (nicht sichtbar), einem Wickelband 12 und aus einer mit Hilfe des Wickelbandes auf den Wickelkern aufgewickelten Schuppenformation 13 von Druckprodukten.

Das Stützmittel 20 ist beispielsweise im wesentlichen gleich breit wie oder breiter als die aufgewickelten Druckprodukte. Da der Wickel im Bereiche des Wickelbandes dichter ist als in den Bereichen neben dem Wickelband, wird ein derartiges Stützmittel vor allem auf das Wickelband wirken. Dies ist vorteilhaft für empfindliche Produkte. Für Fälle, in denen das Stützmittel 20 mehr auf die Druckprodukte wirken soll, kann ein Paar von Stützmitteln links und rechts vom Wickelband 12 vorgesehen werden (siehe beispielsweise Figur 3).

**Figur 2** zeigt dieselbe Vorrichtung wie Figur 1 aber mit Blickwinkel im wesentlichen parallel zur Wickelachse A. Daraus ist der Wickelkern 11 bei Beginn des Abwickelns und strichpunktiert (Position 11') am Ende des Wickelvorganges sichtbar. Das Stützmittel 20 ist in dieser Figur mehr im Detail sichtbar. Es besteht beispielsweise aus einem Stützband 21, das über mindestens drei Führungsrollen 22/23/24 läuft und länger ist als die kürzeste Verbindung zwischen den Rollen. Dadurch wird das Band 21 zwischen den Rollen 22 und 23, wo es durch den Wickel 1 belastet ist, in einem sich mindestens teilweise an den Wickelumfang anlegenden Bereich gegen unten gedrückt. Dies kann mit entsprechenden, beispielsweise gefederten Führungen unterstützt werden, die auf das Band zwischen den Führungsrollen 22 und 23 eine gegen unten wirkende Federkraft ausüben, derart, dass das Band 21 auch von einem nur noch kleinen und dadurch leichten Wickel genügend nach unten gedrückt wird, um den Wickel bzw. den Wickelkern seitlich zu stabilisieren, das heisst, um zu verhindern, dass er durch die Abwickelbewegung zu stark seitlich bewegt wird.

Ferner weist die Vorrichtung ein Wegfördermittel auf, beispielsweise ein Wegförderband 30, auf dem der abgewickelte Schuppenstrom 31 weggefördert wird. Das Wegförderband 30 läuft über eine Führungsrolle 26, die im Bereiche der Peripherie des Wickels 1 angeordnet ist.

Die Vorrichtung gemäss Figur 2 weist auch ein Mittel zum Aufrollen des Wickelbandes 12 auf, beispielsweise eine auf einer Antriebswelle 40 angeordnete Bandrolle 41. Durch das Aufwickeln des Wickelbandes 12, das vom Wikkel 1 über die Führungsrolle 23 auf die Bandrolle 41 läuft, wird der Wickel abgewickelt und werden die Druckprodukte auf das Wegförderband gebracht. Dadurch, dass der Wickel 1 sich auf der Auflagefäche 10 reibend dreht, wird er gebremst, wodurch die Bandspannung während dem Abwickeln aufrechterhalten bleibt.

Der Abwickelvorgang verläuft wie folgt: der Wickel 1 wird auf der schiefen Auflagefläche 10 abgelegt, derart, dass er vom Stützmittel 20 gestützt ist. Das Bandende des Wickelbandes 12 wird vom Wickel 1 gelöst und durch Drehen des Wickels soweit vom Wickel gezogen, dass es über die Führungsrolle 23 weggeführt und auf der Bandrolle 41 befestigt werden kann. Dann wird mindestens die Bandrolle 41 und das Wegförderband 30 mit derselben Umfangsgeschwindigkeit angetrieben, wodurch der Wickel 1 gedreht, das Wickelband 12 auf der Bandrolle 41 aufgerollt und der abgewickelte Schuppenstrom 31 auf dem Wegförderband 30 weggefördert wird.

Das Stützband 21 kann während dem Wickelvorgang ebenfalls angetrieben werden oder es kann frei bewegbar angeordnet sein, derart, dass es durch die Bewegung der abzuwickelnden Produkte bzw. des Wickelbandes 12 angetrieben wird. Auf jeden Fall ist ein Stützmittel vorzusehen, das mit der Abwickelbewegung mitbewegt, derart, dass eine Gleitbewegung des Stützmittels 20 relativ zu den sich bewegenden Teilen des Wickels 1 möglichst vermieden wird, denn dadurch kann es zu einer Stauung von Wickelband und/oder aufgewickelten Druckprodukten am Eingang in den Stützbereich kommen, was zu einer Entstabilisierung des Wickels und/oder zu Produktebeschädigungen führen kann.

Anstelle des in der Figur 2 dargestellten Stützmittels 20 in Form eines Stützbandes 21 sind auch andere Stützmittel denkbar, beispielsweise zwei V-förmig angeordnete Bänder oder eine Reihe von Stützrollen.

Aus Figur 1 sind die Kräfteverhältnisse im erfindungsgemässen Verfahren ersichtlich. Der Wickel hat ein Gewicht P, das in eine zur Auflagefläche 10 senkrechte Normalkomponente N und eine zur Auflagefläche parallele Parallelkomponente F aufteilbar ist. Die bei einer Bewegung des Wickels auf der Auflagefläche zu überwindende Reibungskraft R ist gleich µ·N oder µ·P·sin α, wobei µ der Reibungskoeffizient zwischen Wickelstirnfläche und Auflagefläche ist. Diese Reibungskraft wirkt insbesondere bei der Drehung des Wickels beim Abwickeln als Bremsung, durch die die Bandspannung im Wickel aufrechterhalten wird.

Von der hangabtreibenden Kraft H, die der Differenz zwischen der Parallelkomponente F und der Reibungskraft R entspricht, wird der Wickel auf der Auflagefläche 10 gegen unten getrieben. Je nach Reibungskoeffizient und Wickelgeschwindigkeit (Abnahme des Wickeldurchmessers) ist der Druck, den der Wickel während dem Abwickeln auf das Stützmittel ausübt, grösser oder kleiner. Im Stillstand entspricht dieser Druck höchstes der Parallelkomponente F des Wickelgewichtes P.

Da bei konstantem Steigungswinkel α alle im Verfahren relevanten Kräfte (N, F, H) proportional zum Gewicht P des Wickels sind, nehmen sie während dem Abwickelvorgang alle von einem Maximalwert (dem Gewicht des vollen Wickels entsprechend) auf einen Minimalwert (dem Gewicht des leeren Wickelkerns entsprechend) ab.

Die Reibung zwischen Wickelstirnseite und Auflagefläche ist durch entsprechende Wahl der Oberfläche der Auflagefläche (µ) und durch entsprechende Wahl von α derart einzustellen, dass auch bei kleinem Wickelgewicht eine genügende Bandspannung aufrechterhalten werden kann. Die Ausgestaltung des Stützmittels 20 ist auf die Parallelkomponente F abzustimmen. Die Leistung der Welle 40 ist auf die Reibung bei Maximalgewicht abzustimmen.

Zur Vermeidung der Gewichtsabhängigkeit der Reibungskraft ist es vorstellbar, während dem Abwickelvorgang den Steigungwinkel α derart zu verkleinern, dass die Normalkraft N und damit die Reibung auch bei abnehmendem Wickelgewicht P im wesentlichen konstant bleibt oder eine untere Grenze nicht unterschreitet.

Da der Winkel α für wirklich platzsparende Varianten nicht beliebig klein gewählt werden kann, da µ wegen der Beeinträchtigung der auf der Wickelstirnseite positionierten Produktekanten durch die Reibung an der Auflagefläche nicht beliebig hoch gewählt werden kann und da für die Drehbewegung des Wickels und für seine Rutschbewegung nach unten verschiedene Reibungskräfte wünschbar sein können, mag es für bestimmte Anwendungen notwendig oder vorteilhaft sein, Zusatzelemente vorzusehen. Figuren 3 bis 5 zeigen Vorrichtungen mit derartigen Zusatzelementen. Alle diese Figuren sind Schnitte durch die Abwickelvorrichtung und einen darauf positionierten Wikkel 1, wobei die Wickelachse A in der Schnittebene liegt.

**Figur 3** zeigt eine Ausführungsform mit einem Zusatzelement in Form einer Stirnplatte 50. Diese Stirnplatte 50 weist einen in den Innenhohlraum des Wickelkerns 11 reichenden Zapfen 51 auf, auf dem eine frei drehende Rolle vorgesehen sein kann. Ferner weist die Stirnplatte 50 ein vom Wickel 1 abgewandtes Führungselement 52 auf, das in einem Führungsschlitz 53 der Auflagefläche 10 geführt ist, derart, dass die Stirnplatte 50 auf der Auflagefläche 10 auf und ab bewegbar, aber nicht drehbar ist. Die beiden Oberflächen der Platte 50 und die Oberfläche der Auflagefläche 10 sind derart aufeinander abgestimmt, dass zwischen Wickelstirnseite und der dem Wickel zugewandten Oberfläche der Stirnplatte 50 ein Reibungskoeffizient µ₁ entsteht, und derart, dass zwischen der vom Wickel abgewandten Oberfläche der Stirnplatte 50 und der Auflagefläche 10 ein Reibungskoeffizient µ₂ entsteht, wobei µ₁ eine optimale Bremskraft für die Drehung des Wickels, µ₂ eine optimale Bremskraft für das Abrutschen des Wickels erzeugt. Es zeigt sich, dass es vorteilhaft ist, µ₁ kleiner als µ₂ zu wählen.

Beim Abwickeln dreht sich also der Wickel 1 gegenüber der Stirnplatte 50 und wird durch den Zapfen 51 daran gehindert relativ zur Stirnplatte 50 gegen unten zu rutschen. Dagegen rutscht der Wickel 1 zusammen mit der Stirnplatte 50 auf der Auflagefläche 10 gegen unten, wobei durch die Ausgestaltung von Führungselement 52 und Führungsschlitz 53 eine Drehung der Stirnplatte 50 relativ zur Auflagefläche 10 verhindert wird. Mit 50' ist eine untere Position der Stirnplatte 50 bezeichnet.

Wird in dieser Ausführung die Stirnplatte 50 mit einem Antrieb für eine Rotation wirkverbunden, ist es möglich, mit derselben Vorrichtung nicht nur Wickel abzuwickeln sondern auch eine Schuppenformation auf einen Wickelkern aufzuwickeln oder mindestens ein eben abgewickelter Teil der Schuppenformation zurück auf den Wickel zu wickeln. Damit in einem derartigen Falle der Druck zwischen Wickelunterseite und Stützmittel 20 nicht zu gross wird, mag es notwendig sein, nicht nur die Drehbewegung des Wickels sondern auch seine Rutschbewegung nach oben entsprechend anzutreiben.

**Figur 4** zeigt ein weiteres Zusatzelement in Form einer zwischen Wickel 1 und Auflagefläche 10 positionierten doppelten Stirnplatte 60. Die doppelte Stirnplatte 60 besteht aus einer gegen den Wickel 1 gerichteten Drehplatte 61 und einer gegen die Auflagefläche 10 gerichteten Rutschplatte 62, wobei die Drehplatte beispielsweise mittels Zapfen 63 drehbar auf der Rutschplatte befestigt ist. Die doppelte Stirnplatte 60 ist beispielsweise mittels Führungselement 52 und Führungsschlitz 53 auf der Auflagefäche 10 auf und ab bewegbar, aber verdrehgesichert. Die Oberflächen von Drehplatte 61, Rutschplatte 62 und Auflagefläche 10 sind derart ausgestaltet, dass der Reibungskoeffizient µ₃ zwischen Wickelstirnseite und Drehplatte 61 gross ist, so dass Wickel und Drehplatte miteinander drehen, dass der Reibungskoeffizient µ₄ zwischen Drehplatte 61 und Rutschplatte 62 eine angemessene Bremskraft für die Wickelrotation ergibt und dass der Reibungskoeffizient µ₅ zwischen Rutschplatte 62 und Auflagefläche 10 eine angemessene Bremskraft für die Abwärts-Rutschbewegung ergibt.

Beim Abwickeln eines Wickels mit der Vorrichtung gemäss Figur 4 wird die Drehplatte 61 mit dem Wickel 1 auf der Rutschplatte 62 gedreht, wobei die Drehplatte durch den Zapfen 63 daran gehindert wird, gegenüber der Rutschplatte 62 gegen unten zu rutschen. Wickel 1, Drehplatte 61 und Rutschplatte 62 rutschen zusammen auf der Auflagefläche 10 nach unten, wobei durch eine entsprechende Ausgestaltung von Führungselement 52 und Führungsschlitz 53 eine entsprechende Drehung verhindert wird.

Eine Wickelvorrichtung gemäss Figur 4 ist vorteilhaft für empfindliche Druckprodukte, insbesondere für Produkte die im Bereich der im Wickel die Stirnflächen bildenden Kanten nicht mehr beschnitten werden.

**Figur 5** zeigt eine weitere Variante einer Abwickelvorrichtung mit Zusatzelement, das in diesem Falle aus einer Spindel 70 und einem auf der Spindel 70 auf- und abwärtsbewegbaren Achselement 71 besteht. Die Spindel 70 ist parallel zur Auflagefläche 10 und auf deren vom Wickel 1 abgewandten Seite angeordnet und ist frei drehbar gelagert. Das Achselement 71 ragt durch einen entsprechenden Schlitz 72 in der Auflagefläche 10 und reicht leicht in den Innenhohlraum des Wickelkerns 11 eines auf der Auflagefläche 10 positionierten Wickels 1. Das Gewinde von Spindel 70 und Achselement 71 ist derart ausgelegt, dass die Anordnung nicht selbsthemmend ist und dass das Gewicht des sozusagen leeren Wickelkerns noch ausreicht, um die Spindel 70 zu drehen und damit das Achselement 71 mit dem daran hängenden Wickel 1 nach unten zu bewegen. Durch Spindel 70 und Achselement 71 wird nicht nur ein Teil der hangabtreibenden Kraft aufgenommen, sondern der Wickel wird auch seitlich stabilisiert, was eine einfachere Ausgestaltung des Stützmittels 20 erlaubt.

Wie bereits für die Vorrichtung gemäss Figur 3 beschrieben, kann der in den Wickelkern 11 ragende Teil des Achselementes 71 eine frei drehende Rolle aufweisen, die beim Wickeln im Wickelkern abrollt.

Spindel 70 und Achselement 71 können auch als System mit Selbsthemmung ausgelegt und die Spindel 70 antreibbar sein. Der Wickel bewegt sich dann mit einer der Spindelantriebsgeschwindigkeit entsprechenden Geschwindigkeit nach unten, wobei die ganze hangabtreibende Kraft von Achselement 71 und Spindel 70 aufnehmbar ist. In einem solchen Fall kann das Stützmittel 20 gegebenenfalls fehlen. Eine antreibbare Spindel 70 ist auch anwendbar für eine Vorrichtung, mit der nicht nur abgewickelt sondern auch aufgewickelt werden soll.

**Figur 6** zeigt zur Illustration der durch das erfindungsgemässe Verfahren und durch die erfindungsgemässe Vorrichtung erzielbaren Platzersparnis eine Gruppe von Abwickelvorrichtungen, mit denen benachbarte Zuführungsstellen einer Verarbeitungsstrecke ausgerüstet sind. Die Bandrollen sind nicht dargestellt. Die Abwickelvorrichtungen werden von der dem Betrachter zugewendeten Seite oder von oben mit Wickeln beschickt.

Die im Zusammenhang mit den Figuren beschriebenen Merkmale des erfindungsgemässen Verfahrens und der erfindungsgemässen Vorrichtung sind auch anders als dargestellt kombinierbar.

Eine weitere Variante der erfindungsgemässen Vorrichtung besteht darin, eine Fläche von einem Paar aufeinander reibender Flächen, insbesondere die auf der Wickelstirnseite reibende Fläche von Stirnplatte oder Auflagefläche durch eine Vielzahl kleiner, gebremster Rollen (Rollenachsen parallel zu Wickelradien) oder durch eine sternförmige Anordnung von gebremsten Kegelrollen zu ersetzen oder durch einzelne Rollen oder Kegelrollen teilweise zu ersetzen. Insbesondere eine Ausführungsform mit einer sternförmigen Anordnung von Kegelrollen würde sich eigenen als Vorrichtung sowohl zum Abwickeln wie auch zum Aufwickeln, wenn die Kegelrollen mit einem entsprechenden Antrieb wirkverbindbar sind.

## Patentansprüche

1. Verfahren zum Abwickeln einer Schuppenformation von Druckprodukten ab einem Wickel (1), in dem die Schuppenformation mit Hilfe eines Wickelbandes (12) auf einen Wickelkern (11) aufgewickelt ist und der eine erste und eine zweite Stirnseite hat, wobei das Wickelband (12) vom Wickel (1) abgezogen und dadurch der Wickel (1) gedreht wird, wobei zur Aufrechterhaltung der Bandspannung die Wickeldrehung gebremst wird und wobei der Wickel (1) während dem Abwickeln derart verschoben wird, dass ein Bereich seiner Peripherie eine stationäre Position einnimmt, **dadurch gekennzeichnet, dass** der Wickel (1) mit der ersten Stirnseite an eine schiefe Auflagefläche (10) angelegt wird, derart, dass diese erste Stirnseite des Wickels (1) durch eine Normalkomponente (N) des Wickelgewichts (G) gegen die Auflagefläche (10) gepresst und bei der Wickeldrehung relativ zur Auflagefläche (10) gedreht wird, wodurch eine die Wickeldrehung bremsende Reibung entsteht, und derart dass der Wickel (1) durch eine hangabtreibende Kraft (H) parallel zur Auflagefläche (10) ebenfalls durch die Reibung gebremst auf der Auflagefläche (10) gegen ein im unteren Bereich der Auflagefläche (10) angeordnetes und die stationäre Position des Peripheriebereiches definierendes Stützmittel (20) rutscht, und dass das Abziehen des Bandes derart durchgeführt wird, dass die Schuppenformation in diesem Peripheriebereich abgewickelt wird.

2. Verfahren nach Anspruch 1, **dadurch gekennzeichnet, dass** zwischen der ersten Stirnseite des Wickels und der Auflagefläche (10) eine relativ zum Wickel (1) und/oder relativ zur Auflagefläche (10) bewegbare Stirnplatte (50, 60) eingesetzt wird, derart, dass der Wickel (1) sich gegenüber der Stirnplatte (50) oder einem Teil der Stirnplatte (60) dreht und zusammen mit der Stirnplatte (50, 60) gegenüber der Auflagefläche (10) rutscht.

3. Verfahren nach einem der Ansprüche 1 oder 2, **dadurch gekennzeichnet, dass** die Rutschbewegung des Wickels (1) durch Zusatzelemente (70, 71) zusätzlich gebremst oder kontrolliert angetrieben wird.

4. Vorrichtung zum Abwickeln einer Schuppenformation von Druckprodukten ab einem Wickel (1), in dem die Schuppenformation mit Hilfe eines Wickelbandes (12) auf einen Wickelkern (11) aufgewickelt ist und der eine erste und eine zweite Stirnseite hat, welche Vorrichtung eine antreibbare Bandrolle (41) zum Abziehen des Wickelbandes (12) vom Wickel (1), ein Mittel zur drehbaren Positionierung des Wickels (1), ein Wegfördermittel (30) zum Wegfördern der abgewickelten Schuppenformation (31) sowie ein Mittel zur Aufrechterhaltung der Bandspannung durch Bremsung der Wickeldrehung und ein Mittel zur Wickelverschiebung derart, dass ein Bereich der Wickelperipherie eine stationäre Position einnimmt, **dadurch gekennzeichnet, dass** das Mittel zur drehbaren Positionierung des Wickels eine schiefe Auflagefläche (10) mit einem im unteren Bereich der Auflagefläche (10) angeordneten Stützmittel (20) ist, an welche Auflagefläche (10) die erste Stirnseite des Wickels (1) anlegbar ist, derart, dass diese erste Stirnseite durch eine Normalkomponente des Wickelgewichtes gegen die Auflagefläche (10) gepresst und durch die dadurch entstehende Reibung die Wickeldrehung gebremst wird und derart, dass der Wickel durch eine hangabtreibende Kraft (H) parallel zur Auflagefläche (10) gegen das Stützmittel (20) rutschend verschoben wird und dadurch ein unterer Bereich der Wickelperipherie eine durch das Stützmittel (20) definierte stationäre Position hat, und dass die antreibbare Bandrolle (41) derart angeordnet ist, dass das Wickelband (12) von diesem unteren Peripheriebereich abgezogen wird.

5. Vorrichtung nach Anspruch 4, **dadurch gekennzeichnet, dass** das Stützmittel (20) angetrieben oder frei beweglich angeordnet ist, derart, dass es mit der Wickeldrehung bewegbar ist.

6. Vorrichtung nach Anspruch 5, **dadurch gekennzeichnet, dass** das Stützmittel (20) ein über mindestens drei Führungsrollen (22, 23, 24) laufendes Stützband (21) ist.

7. Vorrichtung nach einem der Ansprüche 4 bis 6, **dadurch gekennzeichnet, dass** zwischen Wickel (1) und Auflagefläche (10) eine Stirnplatte (50, 60) vorgesehen ist.

8. Vorrichtung nach Anspruch 7, **dadurch gekennzeichnet, dass** die Stirnplatte (50) einen gegen den Wickel (1) gerichteten Zapfen (51) aufweist und dass sie durch ein Führungselement (52), das in einem Führungsschlitz (53) der Auflagefläche (10) geführt ist, drehgesichert auf und ab bewegbar ist.

9. Vorrichtung nach Anspruch 7, **dadurch gekennzeichnet, dass** die Stirnplatte (60) aus einer Drehplatte (61) und einer Rutschplatte (62) besteht, wobei die Drehplatte (61) drehbar auf der Rutschplatte gelagert (62) ist, und dass die Rutschplatte (62) durch ein Führungselement (52), das in einem Führungsschlitz (53) der Auflagefläche (10) geführt ist, drehgesichert auf und ab bewegbar ist.

10. Vorrichtung nach einem der Ansprüche 4 bis 6, **dadurch gekennzeichnet, dass** die Vorrichtung eine zur Auflagefläche (10) parallel angeordnete Spindel (70) aufweist, auf der ein Achselement (71) auf und ab bewegbar angeordnet ist, welches Achselement (71) durch einen Schlitz (72) in der Auflagefläche (10) ragt.

## Claims

1. Method of unwinding an imbricated formation of printed products from a roll (1) in which the imbricated formation has been wound up onto a winding core (11) with the aid of a winding band (12) and which has a first and a second end side, it being the case that the winding band (12) is drawn off from the roll (1) and the roll (1) is thus rotated, that, in order to maintain the band tensioning, the roll rotation is braked, and that, during the unwinding operation, the roll (1) is displaced such that a region of its periphery assumes a stationary position, **characterized in that** the roll (1) is positioned against a slanting bearing surface (10) by way of the first end side such that said first end side of the roll (1) is pressed against the bearing surface (10) by a normal component (N) of the roll weight (G) and is rotated relative to the bearing surface (10) during the roll rotation, as a result of which friction which brakes the roll rotation is produced, and such that the roll (1), as a result of a downgrade force (H) parallel to the bearing surface (10), likewise braked by the friction, slides, on the bearing surface (10), against a supporting means (20), which is arranged in the bottom region of the bearing surface (10) and defines the stationary position of the peripheral region, and **in that** the operation of drawing off the band is carried out such that the inbricated formation is unwound in said peripheral region.

2. Method according to Claim 1, **characterized in that** inserted between the first end side of the roll and the bearing surface (10) is an end plate (50, 60) which can be moved relative to the roll (1) and/or relative to the bearing surface (10), said plate being inserted such that the roll (1) rotates in relation to the end plate (50) or part of the end plate (60) and slides in relation to the bearing surface (10) together with the end plate (50, 60).

3. Method according to either of Claims 1 and 2, **characterized in that** the sliding movement of the roll (1) is driven such that it is additionally braked or controlled by additional elements (70, 71).

4. Apparatus for unwinding an imbricated formation of printed products from a roll (1) in which the imbricated formation has been wound up onto a winding core (11) with the aid of a winding band (12) and which has a first and a second end side, which apparatus has a drivable band roller (41) for drawing off the winding band (12) from the roll (1), a means for the rotatable positioning of the roll (1), a removal means (30) for conveying away the unwound imbricated formation (31) as well as a means for maintaining the band tensioning by braking the roll rotation and a means for roll displacement such that a region of the roll periphery assumes a stationary position, **characterized in that** the means for the rotatable positioning of the roll is a slanting bearing surface (10) with a supporting means (20) arranged in the bottom region of the bearing surface (10), it being possible for the first end side of the roll (1) to be positioned against said bearing surface (10) such that said first end side is pressed against the bearing surface (10) by a normal component of the roll weight and the roll rotation is braked by the resulting friction, and such that the roll, as a result of a downgrade force (H) parallel to the bearing surface (10), is displaced with sliding action against the supporting means (20) and a bottom region of the roll periphery thus has a stationary position defined by the supporting means (20), and **in that** the drivable band roller (41) is arranged such that the winding band (12) can be drawn off from said bottom peripheral region.

5. Apparatus according to Claim 4, **characterized in that** the supporting means (20) is arranged in a driven or freely movable manner such that it can be moved by the roll rotation.

6. Apparatus according to Claim 5, **characterized in that** the supporting means (20) is a supporting belt (21) which runs over at least three guide rollers (22, 23, 24).

7. Apparatus according to one of Claims 4 to 6, **characterized in that** an end plate (50, 60) is provided between the roll (1) and bearing surface (10).

8. Apparatus according to Claim 7, **characterized in that** the end plate (50) has a stub (51) which is directed towards the roll (1), and **in that** it can be moved up and down in a rotationally secured manner by a guide element (52) which is guided in a guide slot (53) of the bearing surface (10).

9. Apparatus according to Claim 7, **characterized in that** the end plate (60) comprises a rotary plate (61) and a sliding plate (62), the rotary plate (61) being mounted rotatably on the sliding plate (62), and **in that** the sliding plate (62) can be moved up and down in a rotationally secured manner by a guide element (52) which is guided in a guide slot (53) of the bearing surface (10).

10. Apparatus according to one of Claims 4 to 6, **characterized in that** the apparatus has a spindle (70) which is arranged parallel to the bearing surface (10) and on which an axial element (71) is arranged such that it can be moved up and down, which axial element (71) projects through a slot (72) in the bearing surface (10).

## Revendications

1. Procédé pour dérouler d'une bobine (1) une formation en feuilles de produits imprimés, dans lequel la formation en feuilles est enroulée sur un mandrin de bobine (11) à l'aide d'une bande de bobinage (12) et présente un premier et un deuxième côté frontal, la bande de bobinage (12) étant dévidée de la bobine (1), ce qui fait tourner la bobine (1), la rotation de la bobine étant freinée pour maintenir la tension de la bande, la bobine (1) étant déplacée pendant le débobinage de telle sorte qu'une partie de sa périphérie prenne une position stationnaire, **caractérisé en ce que** la bobine (1) est posée par son premier côté frontal sur une surface oblique de pose (10) de telle sorte que ce premier côté frontal de la bobine soit repoussé contre la surface de pose (10) par une composante normale (N) du poids (G) de la bobine, et est mise en rotation par rapport à la surface de pose (10) pendant la rotation de la bobine, suite à quoi s'établit un frottement qui freine la rotation de la bobine, et de telle sorte que la bobine (1), par une force entraînée de suspension (H) parallèle à la surface de pose (10) et également frainée par le frottement sur la surface de pose (10) glisse contre un moyen d'appui (20) disposé dans la partie inférieure de la surface de pose (10) et définissant la position stationnaire de la zone périphérique, et **en ce que** le dévidage de la bande est réalisé de telle sorte que la formation en feuilles soit déroulée dans cette zone périphérique.

2. Procédé selon la revendication 1, **caractérisé en ce qu'**entre le premier côté frontal de la bobine et la surface de pose (10) est insérée une plaque frontale (50, 60) apte à être déplacée par rapport à la bobine (1) et/ou par rapport à la surface de pose (10), de telle sorte que la bobine (1) tourne par rapport à la plaque frontale (50) ou à une partie de la plaque frontale (60) et glisse avec la plaque frontale (50, 60) par rapport à la surface de pose (10).

3. Procédé selon l'une des revendications 1 ou 2, **caractérisé en ce que** le déplacement de glissement de la bobine (1) est de plus entraîné de manière freinée ou contrôlée par des éléments supplémentaires (70, 71).

4. Dispositif pour dérouler d'une bobine (1) une formation en feuilles de produits imprimés, dans lequel la formation en feuilles est bobinée sur un mandrin de bobinage (11) à l'aide d'une bande de bobinage (12), lequel dispositif présentant un premier et un deuxième côté frontal et un rouleau à bande (41) apte à être entraîné, pour dévider la bande de bobinage (12) de la bobine (1), un moyen pour le positionnement rotatif de la bobine (1), un moyen (30) d'enlèvement pour enlever la formation en feuilles (31) déroulée ainsi qu'un moyen pour le maintien de la tension de la bande par freinage de la rotation de la bobine et qu'un moyen pour déplacer la bobine de telle sorte qu'une partie de la périphérie de la bobine prenne une position stationnaire, **caractérisée en ce que** le moyen de positionnement en rotation de la bobine est une surface de pose (10) oblique avec un moyen d'appui (20) disposé dans la partie inférieure de la surface de pose (10), le premier côté frontal de la bobine (1) pouvant être placé sur la surface de pose (10) de telle sorte que ce premier côté frontal soit repoussé contre la surface de pose (10) par une composante normale du poids de la bobine et que la rotation de la bobine soit freinée par le frottement apparaissant ainsi et de telle sorte que la bobine soit déplacée en glissement contre le moyen d'appui (20) par une force d'entraînement de suspension (H) parallèle à la surface de pose (10) et qu'ainsi une partie inférieure de la périphérie de la bobine prenne une position stationnaire définie par le moyen d'appui (20), et **en ce que** le rouleau à bande (41) apte à être entraîné est disposé de telle sorte que la bande bobinée (12) peut être extraite de cette partie inférieure de la périphérie.

5. Dispositif selon la revendication 4, **caractérisé en ce que** le moyen de soutien (20) est entraîné ou est disposé à déplacement libre de telle sorte qu'il puisse être déplacé avec la rotation de la bobine.

6. Dispositif selon la revendication 5, **caractérisé en ce que** le moyen d'appui (20) est une bande d'appui (21) qui s'étend sur au moins deux rouleaux de guidage (22, 23, 24).

7. Dispositif selon les revendications 4 à 6, **caractérisé en ce qu'**une plaque frontale (50, 60) est prévue entre la bobine (1) et la surface de pose (10).

8. Dispositif selon la revendication 7, **caractérisé en ce que** la plaque frontale (50) présente un tourillon (51) orienté vers la bobine (1) et **en ce qu'**elle peut être déplacée vers le haut et vers le bas sans pouvoir tourner, par un élément de guidage (52) qui est guidé dans une fente de guidage (53) de la surface de pose (10).

9. Dispositif selon la revendication 7, **caractérisé en ce que** la plaque frontale (60) est constituée d'une plaque rotative (61) et d'une plaque de glissement (62), la plaque rotative (61) étant montée à rotation sur la plaque de glissement (62), et **en ce que** la plaque de glissement (62) peut être déplacée vers le haut et vers le bas sans pouvoir tourner, par un élément de guidage (52) qui est guidé dans une fente de guidage (53) de la surface de pose (10).

10. Dispositif selon l'une des revendications 4 à 6, **caractérisé en ce que** le dispositif présente une brosse (70) disposée parallèlement à la surface de pose (10) et sur laquelle un élément d'axe (71) est disposé de manière à pouvoir être déplacé vers le haut et vers le bas, lequel élément d'axe (71) traverse une fente (72) de la surface de pose (10).
